# FASCICULE DE BREVET EUROPEEN

(11) **EP 1 171 371 B1**
(45) Date de publication et mention de la délivrance du brevet: **16.06.2004**
(21) Numéro de dépôt: 00920848.9
(22) Date de dépôt: 19.04.2000
(51) Int. Cl.: B65H 43/00, B65H 35/04

(54) **INSTALLATION DE TRAITEMENT DE PIECES TELLES QUE DES ETIQUETTES OU DES MANCHONS POUR L'HABILLAGE DE BOUTEILLES**
ANLAGE FÜR DIE BEHANDLUNG VON WERKSTÜCKEN WIE ETIKETTEN ODER BEKLEIDUNGSHÜLSEN VON FLASCHEN
INSTALLATION FOR TREATING PARTS SUCH AS LABELS OR SLEEVES FOR LABELLING AND PRESENTATION OF BOTTLES

(30) Priorité: 19.04.1999 FR 9904873
(43) Date de publication de la demande: 16.01.2002
(73) Titulaire: PROTECTION DECORATION CONDITIONNEMENT EUROPE S.A., 80500 Montdidier (Somme) (FR)
(72) Inventeur: VANDEVOORDE, Jean-Claude, F-80500 Montdidier (FR)
(74) Mandataire: Cabinet HERRBURGER
(86) Numéro de dépôt international: PCT/FR2000/001030
(87) Numéro de publication internationale: WO 2000/063101

(56) Documents cités:
- EP-A- 0 761 546
- EP-A- 0 771 623
- US-A- 5 095 219
- US-A- 5 383 130
- US-A- 5 447 486
- US-A- 5 795 280
- US-A- 5 862 968

## Description

La présente invention concerne une installation de traitement de pièces fournies en continu sur un support (bande, gaine), telles que des étiquettes ou des manchons d'habillage de récipients, pour effectuer une opération sur chaque pièce, nécessitant un repérage précis de chaque pièce munie d'un code à barres, installation comprenant un dispositif d'alimentation dévidant le support, et un dispositif de traitement commandé pour réaliser l'opération sur les pièces.

L'invention concerne notamment, mais non exclusivement, une installation de découpe de pièces fournies en continu et imprimées en continu sur une bande ou une gaine telles que des étiquettes ou des manchons d'habillage de récipients notamment des bouteilles, les surfaces imprimées ayant chacune une indication imprimée de type code à barres pour séparer les pièces une à une par rapport à la bande dévidée.

Il est déjà connu d'habiller des bouteilles ou des récipients de ce type avec des manchons étirables ou rétractables, c'est-à-dire que l'on tire élastiquement pardessus la pièce sur laquelle ils reviennent élastiquement ou que l'on engage sans les déformer sur la pièce puis on effectue une thermo-rétraction.

Ces manchons sont dévidés d'une gaine, c'est-à-dire d'un tube enroulé à plat, continu, imprimé avec les différentes indications ou l'étiquette du manchon ainsi qu'un code à barres.

Au moment de la mise en place de ces manchons sur les bouteilles, on dévide la gaine et la machine arrache un à un les manchons pour les enfiler sur les bouteilles.

Mais, cette solution connue présente un certain nombre d'inconvénients dont le plus important est celui de la réalisation de la ligne de rupture séparant deux manchons ou deux pièces de la gaine. Cela nécessite une opération en plus de l'impression de la gaine. Cette opération est délicate car elle doit correspondre de manière précise avec l'impression des manchons.

On connaît également d'après le document US 5 383 130, une chaîne d'impression pour feuilles pliées. Cette installation utilise des repères de configuration prédéterminée. L'installation détecte ce repère pour effectuer le pliage. Une tel dispositif nécessite la mise en place coûteuse de repères spécifiques sur les feuilles à plier.

On connaît en outre d'après le document US 5 095 219 un procédé de découpe d'une bande de matière pour avoir des produits coupés à bonne longueur. La bande de matière comporte une répartition régulière de barres formant un code à barres spécial et le lecteur 16 détecte le passage de chacun des repères équidistants pour permettre à un calculateur de calculer l'intervalle de temps entre deux repères pour déterminer les paramètres cinématiques de ce défilement, c'est-à-dire la vitesse et l'accélération et effectuer des corrections en fonction de ces mesures. Outre, la complexité des moyens mis en oeuvre, cette installation nécessite une bande 1 munie d'une impression d'un code spécial sous forme de code à barres avec des barres équidistantes imprimées spécialement en vue de la détection de paramètres cinématiques.

Il existe également des procédés analogues pour des pièces telles que des étiquettes dévidées d'un ruban en continu.

La présente invention a pour but de développer une installation permettant d'effectuer des opérations sur des pièces, nécessitant un repérage précis de chaque pièce par rapport au dispositif de traitement ou notamment pour séparer des pièces telles que des étiquettes ou des manchons imprimés en continu sur un support tel qu'une gaine ou une bande, pour réaliser une séparation simple et précise des pièces en vue de leur application sur la pièce à laquelle elles sont destinées.

A cet effet, la présente invention concerne une installation du type défini dans la revendication 1 et revendications dépendantes.

L'installation permet d'effectuer des opérations sur une pièce repérée de manière précise sans avoir à réaliser des marques particulières mais en utilisant un élément existant c'est-à-dire le code à barres déjà imprimé sur la pièce et occupant une position précise et connue par rapport à la pièce.

Ce code à barres positionné de manière précise par rapport à chaque pièce permet ainsi de réaliser l'opération telle qu'une coupe de pièce notamment du manchon à un endroit précis du support ou de la gaine, ce qui simplifie la fabrication du support qui n'aura plus à être perforé suivant la ligne de jonction de deux pièces.

La détection de la déviation éventuelle entre la longueur théorique et la longueur réelle de la pièce, notamment de l'étiquette ou du manchon, est particulièrement importante pour des supports en matière plastique comme ceux généralement utilisés pour les gaines car cette matière risque parfois de glisser de manière aléatoire par rapport aux cylindres de dévidage ; suivant l'importance de l'erreur entre la longueur théorique et la longueur réelle de la pièce, celle-ci risquerait d'être mal coupée et ces défauts ne se compensant pas nécessairement d'une pièce à l'autre mais risquant de s'additionner, on arrive par cumul, très rapidement à des défauts très importants de séparation des pièces, rendant celles-ci inutilisables.

L'installation selon l'invention qui corrige chaque défaut de longueur pour chaque pièce, évite le cumul des défauts. Comme l'erreur de longueur sur une pièce n'est pas significative ou du moins pas réellement perceptible, le fait que la correction soit faite avec un décalage d'une pièce n'a pas d'importance pratique.

De même, l'opération telle que la coupe est décalée par rapport à la détection de l'indication imprimée ou empreinte de lecture. Ce décalage correspond à un nombre entier de longueurs de pièce. Il s'agit en général de quelques pièces et entre le point de mesure et le point de découpage, il ne peut pas y avoir de modification significative de la longueur et, par suite, de la position de la ligne de coupe.

La solution selon l'invention consistant à lire le code à barres est particulièrement intéressante car les lecteurs de code à barres permettent de détecter très facilement ce code et, surtout, ils servent à détecter la position précise du code à barres.

D'une façon particulièrement intéressante, le moyen de mesure de la longueur dévidée est le capteur incrémental associé à une roue indexée solidaire de l'un des rouleaux de dévidage du dispositif de dévidage.

Suivant une autre caractéristique avantageuse, la machine comporte un dispositif de coupe en aval du lecteur de code à barres décalé de celui-ci d'un nombre entier de lon-gueurs de pièce et commandé de manière décalée par le dispositif de commande.

Une installation selon la présente invention peut s'appliquer avantageusement à des lignes de traitement ou de travail recevant des pièces en bande continue, sur lesquelles il faut effectuer des opérations et en particulier séparer de manière précise les pièces comme cela est le cas pour une machine de pose de manchons sur des bouteilles ; cette installation est combinée pour travailler en synchronisme, par exemple, avec la tourelle de pose de manchons.

La présente invention sera décrite ci-après de manière plus détaillée dans le cas d'une installation de découpe de pièces telles que des étiquettes ou des manchons, à l'aide des dessins annexés dans lesquels :
- la figure 1 montre schématiquement une installation selon l'invention,
- la figure 2 est une vue de détail de la figure 1.
- la figure 3 est un schéma d'une installation de dévidage de manchons.

Selon la figure 1, l'invention concerne de manière générale une installation de traitement de pièces P fournies en continu sur un support G. Ces pièces munies chacune d'un code à barres sont, par exemple, des étiquettes ou des manchons d'habillage de récipients et l'installation doit effectuer une certaine opération sur chaque pièce. Cette opération nécessite le repérage précis de chaque pièce.

L'installation comprend un dispositif de dévidage 100 constitué par exemple par un ou deux cylindres entraînés l'un ou les deux par un moteur 101 faisant défiler le support G dans le sens de la flèche D. Une seule pièce P avec son code à barres CB est représentée sur la gaine G pour les besoins de la présente description. En fait, les pièces se succèdent de manière quasi continue sur le support G.

En aval du dispositif de dévidage 100, l'installation comprend un lecteur 102 chevauchant la zone Z du support G dans laquelle doit se trouver le code à barres CB. Cette zone Z est définie et connue.

En aval du lecteur 102, l'installation comprend un dispositif de dévidage aval ou d'entraînement 103 constitué également par un ou deux cylindres dont au moins l'un est entraîné par un moteur 104. Enfin, en aval du dispositif 103 l'installation comporte un dispositif de traitement 105 qui exécute l'opération. Ce dispositif 105 peut être par exemple un outil d'impression ou de découpe qui doit effectuer une opération à un emplacement précis de la pièce. Cet emplacement précis est défini dès le départ par rapport à l'emplacement du code à barres CB.

L'installation comporte également un circuit de commande 106 qui reçoit le signal de lecture SL du lecteur 102 et des signaux de position ou d'entraînement SP1 fournis schématiquement par le moteur 101 et SP2 fournis schématiquement par le moteur 104. Ces signaux SP1, SP2 peuvent être des signaux de lecteurs associés à un disque phonique porté par l'axe de sortie des moteurs 101, 104 pour repérer de manière précise la position angulaire de l'axe des moteurs et donner ainsi directement ou indirectement un signal correspondant à la position du support G ou à la longueur dévidée.

Le circuit de commande 106 est également relié à une source d'informations 107 qui contient les informations relatives aux codes à barres. Ces informations sont des informations de position, de dimensions et plus généralement de caractéristiques des codes à barres. Suivant les informations à coder, les codes à barres varient de dimensions (longueur et largeur) et de nombre de segments. Toutes ces informations servent à connaître la position théorique du code à barres sur le support G, par exemple à l'intérieur de la zone Z.

Les informations de la source d'informations 107 sont fournies par une source extérieure 108 telle qu'un lecteur de CD-ROM ou encore un lecteur de modèle d'apprentissage 109 qui est aussi un système d'apprentissage ou une bibliothèque de codes (fichier de codes), auquel on fait lire un échantillon de code à barres CB du support G à traiter. Ce lecteur de modèle 109 détermine alors les caractéristiques du code à barres à lire pour permettre de reconnaître ce code à barres contenu dans les signaux de lecture fournis au circuit de commande 106, par comparaison entre les signaux de lecture SL et les signaux d'informations SD fournis par la source d'informations 107 au circuit de commande 106.

En fonction des différents signaux reçus, le circuit de commande 106 émet de façon générale un signal de commande SC destiné au dispositif de traitement 105 pour que celui-ci exécute l'opération.

Selon un exemple de réalisation, le lecteur 102 est un lecteur de codes à barres qui contient la source d'informations 107. Le lecteur 102 peut également être une caméra que l'on éduque à l'aide du lecteur de modèles 109 et du traitement des signaux fournis par ce lecteur à la source d'informations 107 puis comparaison et traitement des signaux dans le circuit 106.

La figure 2 montre schématiquement la détection du bord CBA, dans le sens de défilement D du code à barres CB, vu à échelle agrandie. La détection présentée est celle du bord avant (dans le sens du défilement) mais cette solution n'est qu'un exemple car il est aussi possible de détecter le bord arrière.

Selon la figure 3, l'invention sera décrite à l'aide d'un exemple de réalisation d'une installation de découpe de pièces imprimées en continu sur un support et fournies en continu. L'opération à effectuer sur les pièces arrivant en continu est une découpe ; les pièces sont des manchons d'habillage de bouteilles arrivant sous la forme d'une gaine continue G portant des surfaces imprimées correspondant à chaque manchon. Ces surfaces imprimées comportent un code à barres CB.

L'installation comprend un dispositif de dévidage d'entrée 1 constitué de deux cylindres 11, 12 entre lesquels passe la gaine G à dévider. L'un au moins des cylindres 11, 12 est entraîné par un moteur et l'autre est appliqué élastiquement contre le premier pour pincer la gaine G et l'entraîner dans la direction de la flèche D.

En aval du dispositif de dévidage d'entrée 1, l'installation comporte un dispositif de lecture 2 pour lire le code à barres CB imprimé sur la gaine G. Enfin, en aval du dispositif de lecture 2, un dispositif de dévidage aval 3 comprenant des cylindres 31, 32, tire la gaine G et un dispositif de coupe 4 formé d'un couteau 41 et d'un contre-couteau 42 la coupe. Les différents dispositifs 1, 2, 3, 4 sont reliés à un circuit de commande 5 qui reçoit les signaux de détection correspondant à la mesure de la longueur de gaine dévidée, à la détection du repère constitué par l'empreinte imprimée CB ; il commande l'entraînement de la gaine par le dispositif de dévidage amont 1, et par le dispositif de dévidage aval 3 notamment pour régler la tension entre les deux dispositifs de dévidage, ainsi que le dispositif de coupe 4. Les dispositifs 1, 3, reçoivent des signaux de commande SC1 et SC2 du circuit 5.

La gaine G constituant le support de pièces (ici des manchons), laisse apparaître une longueur de manchon L entre le bord inférieur L1 et le bord supérieur L2 délimitant un manchon. Entre les deux limites L1, L2, cette gaine comporte un code à barres CB positionné de manière précise par rapport au bord inférieur et au bord supérieur L1, L2 du manchon M.

En aval du manchon M en cours de détection, apparaît un manchon M1 qui est sur le point d'être séparé du bord supérieur L1 du manchon M faisant encore partie de la gaine G, par le dispositif de coupe 4 et enfin un manchon M2 déjà séparé.

De manière plus détaillée, la gaine G est entraînée par les deux rouleaux 31, 32 du dispositif de dévidage 3. L'un des rouleaux, par exemple le rouleau 32, porte solidairement en rotation une roue indexée 13. Cette roue 13 est détectée par un détecteur 14 fournissant un signal incrémental SI au circuit de commande 5.

En théorie, la gaine G ne glisse pas par rapport aux rouleaux 31, 32. En pratique, il peut y avoir un certain glissement, même minime, qu'il est indispensable de corriger pour éviter un cumul d'erreurs qui pourrait aboutir à la coupe d'un manchon à un endroit non approprié. Pour cela, le dispositif de mesure constitué par la roue indexée 13 et le capteur 14, fournit les signaux incrémentaux SI à partir d'un instant initial fixé par le circuit de commande 5 correspondant à la fin de la mesure du dévidage du manchon précédent ; cette mesure sera corrigée dans les conditions expliquées ci-après. Les signaux incrémentaux SI sont comptés en incrémentant un compteur à partir d'une valeur initiale, en général nulle, jusqu'à une valeur finale correspondant à la fin du dévidage d'un manchon. L'instant initial du début du comptage correspond théoriquement au début d'un manchon et le comptage se poursuit jusqu'à la fin du dévidage nécessaire de la gaine pour avoir la longueur L de manchon à couper. La fin du dévidage correspond au moment auquel le lecteur de code à barres 2 détecte le bord avant CBA du code à barres CB. Mais cette mesure de la longueur dévidée peut être égale, inférieure ou supérieure à la longueur réelle du manchon. Pour commander la fin du dévidage, l'installation comporte un lecteur de codes à barres CB. Ce lecteur 2 détecte ici le bord avant CBA du code à barres et envoie un signal de lecture SL au dispositif de commande 5 ; celui-ci constate à ce moment que la longueur appropriée de gaine a été dévidée pour permettre la coupe du manchon. Le bord avant CBA du code à barres CB est le bord inférieur selon la figure 3. La lecture du code à barres CB par le lecteur 2 est faite à une vitesse de défilement de gaine G, relativement lente, commandée par le circuit 5 dès que le dispositif de mesure 13, 14 a fourni des signaux SI qui, cumulés, correspondent sensiblement à la longueur de manchon à dévider.

En effet, pour chaque manchon M, le système de mesure 13, 14 démarre à un point zéro. Pour le dévidage d'un nouveau manchon, le système tient compte de l'erreur de longueur de gaine dévidée pour le manchon précédent dans les conditions qui seront décrites ultérieurement. Partant de cette position de la gaine, (qui correspond à la position du début d'un manchon à l'endroit par exemple de sa coupe), les dispositifs de dévidage 1, 11, 12, 31, 32 dévident une longueur de manchon correspondant à la longueur réelle du manchon. Mais cette longueur est dévidée en fonction de la mesure du dévidage (SI), c'est-à-dire de la rotation des rouleaux 31, 32 mesurée par le détecteur 13, 14. Cette rotation du ou des rouleaux 31, 32 ne correspond pas nécessairement à la longueur de gaine réellement dévidée puisqu'il peut y avoir glissement entre la gaine G et les rouleaux 31, 32. Ces glissements restent néanmoins faibles dans les conditions de fonctionnement de la machine. Toutefois, malgré la faiblesse de ces glissements, l'absence de correction après chaque dévidage de manchon aboutirait, par suite des erreurs cumulées, à des différences importantes et à la coupe progressive de manchons avec des dessins et inscriptions débordant les uns sur les autres et par suite, à la coupe de manchons portant par exemple deux parties non jointives de dessin, l'une du manchon précédent, l'autre du manchon suivant.

Lorsque la longueur théorique de gaine a été dévidée (longueur correspondant à un manchon, ou juste avant la fin de ce dévidage), le dévidage par les rouleaux 11, 12, 31, 32 se ralentit et le lecteur 2 est sensé rencontrer le bord avant CBA (bord inférieur) du code à barres CB. La lecture de ce bord avant CBA peut alors se faire dans des conditions de précision suffisantes vis-à-vis du système (pour ne pas avoir d'erreur qui serait introduite par le défilement de la gaine G dans l'intervalle de deux balayages par le lecteur 2).

Lorsque le lecteur 2 rencontre le bord inférieur CBA (ou bord avant) du code à barres CB, il transmet le signal correspondant SL au dispositif de commande 5 qui constate alors que la longueur correcte de l'étiquette ou du manchon a été dévidée.

La comparaison entre le signal de mesure fourni par la sonde 14 coopérant avec le rouleau 12, au moment où est lu le bord CBA du code à barres CB et la mesure de consigne fournie aux rouleaux 11, 12 pour le dévidage, au début de cette opération, donne un signal de correction SC3 utilisé pour l'opération de dévidage du manchon suivant.

Grâce à la correction faite au moment de son dévidage et tenant compte de l'erreur de dévidage du manchon précédent (manchon Ml), le manchon M en aval ou au niveau du lecteur 2 se trouve ainsi dans une position correcte à la précision de fonctionnement de l'installation ou précision nécessaire pour une coupe correcte du manchon.

Le circuit de commande 5 peut alors commander le dispositif de coupe représenté schématiquement par le couteau mobile 41 et le contre-couteau 42 pour sectionner un manchon M1 en aval. Dans l'exemple de la figure 2, la mesure se fait sur le manchon M alors que le manchon précédent M1 est coupé à la fin du dévidage. Il pourrait également y avoir un nombre plus grand de manchons en aval du lecteur de code barres 2 et en attente de coupe par le dispositif de coupe 4, suivant les données de l'installation et la place disponible entre le lecteur de code barres 2 et le dispositif de coupe 4. Il est à remarquer que les rouleaux 31, 32 du dispositif de dévidage 3 en aval du lecteur 2 servent aussi à tenir la gaine G au passage du lecteur de code barres 2.

En aval du manchon M1, il y a un manchon M2 déjà sectionné.

L'invention n'est pas limitée à l'opération de coupe mais concerne toutes les opérations à effectuer sur une pièce non séparée, appartenant à un ensemble continu sous forme de bande ou de tube et nécessitant un repérage précis de la position de chaque pièce pour effectuer une opération sur celle-ci sans avoir à réaliser au préalable un repère particulier sur les pièces mais au contraire en utilisant un élément existant sur la pièce, positionné de façon précise par rapport à la pièce mais dont la fonction n'est pas celle d'un repère.

## Revendications

1. Installation de traitement de pièces fournies en continu sur un support, telles que des étiquettes ou des manchons d'habillage de récipients, pour effectuer une opération sur chaque pièce nécessitant un repérage précis de chaque pièce, chaque pièce étant déjà munie d'un code à barres et occupant une position précise et connue par rapport à la pièce, installation comprenant :
- un dispositif d'alimentation (100, 101, 103, 1, 11, 12, 31, 32) dévidant le support (G),
- un dispositif de traitement (105, 4) pour réaliser l'opération sur les pièces (P),
**caractérisée par**
A) un lecteur (102, 2)
* positionné sur le passage (Z) de l'emplacement des codes à barres (CB) des pièces (P),
* détectant le bord avant (CBA) ou arrière dans le sens du défilement du code à barres (CB) porté par chaque pièce (P) et fournissant des signaux de lecture (SL)
B) une source d'informations (107, 5) disposant des informations relatives aux codes à barres (CB), et fournissant des signaux d'informations (SD)
C) un circuit de commande (106, 5)
* recevant les signaux de lecture (SL) et les signaux d'informations (SD),
* comparant les signaux de lecture (SL) et d'informations (SD),
* émettant des signaux de commande (SC, SC1, SC2) pour le dispositif de traitement (105, 4) en fonction de la comparaison des signaux (SL ; SD).

2. Installation selon la revendication 1,
**caractérisée en ce que**
la source d'informations (107) reçoit des informations relatives au code à barres (CB) à lire, en provenance d'un système d'apprentissage (109).

3. Installation selon la revendication 1,
**caractérisée en ce que**
le circuit de commande (106) reçoit des signaux d'information (SP1, SP2) des moyens d'entraînement (100, 101, 103, 104) du support (G).

4. Installation selon la revendication 1,
**caractérisée par**
- un moyen de mesure (32, 13, 14, 104) de la longueur de la pièce dévidée à partir d'un instant donné,
- le lecteur (2) du code à barres (CB) porté par chaque pièce (G, M) détectant la position réelle du code à barres (CB, CBA) lorsque la pièce est pratiquement en position d'arrêt pour l'opération à réaliser et calculer une longueur de correction correspondant à la différence entre la position théorique du code à barres en fin de dévidage de la pièce et sa position réelle obtenue par le moyen de mesure,
- le circuit de commande (5) recevant le signal correspondant à cette différence pour rectifier l'avancement de la pièce suivante par dévidage du support (G) et pour commander l'outil.

5. Installation selon la revendication 4,
**caractérisée en ce que**
le moyen de mesure de la longueur dévidée est le capteur incrémental (14) associé à une roue indexée (13) solidaire de l'un (32) des rouleaux de dévidage (11, 12, 31, 32) du dispositif de dévidage (1).

6. Installation selon la revendication 1,
**caractérisée en ce que**
la pièce est une étiquette ou un manchon et le support est une bande ou une gaine.

7. Installation selon la revendication 1,
**caractérisée par**
un dispositif de coupe (4, 41, 42) en aval du lecteur (2) décalé de celui-ci d'un nombre entier de longueur de pièce (M) et commandé de manière décalée par le dispositif de commande (5).

## Patentansprüche

1. Anlage für die Behandlung von kontinuierlich auf einem Träger angelieferten Werkstücken, wie Etiketten oder Umkleidungshülsen von Behältern, zur Ausführung eines Arbeitsvorgangs an jeden Werkstück, der eine genaue Registerhaltigkeit jedes Werkstücks erfordert, wobei jedes Werkstück bereits mit einem eine genaue und bekannte Position in Bezug auf das Werkstück einnehmenden Strichcode versehen ist und die Anlage eine den Träger (G) abziehende Zuführvorrichtung (100, 101, 103, 1, 1, 12, 31, 32) und eine Behandlungsvorrichtung (105, 4) zur Ausführung des Arbeitsvorgangs an den Werkstücken (P) umfaßt, **gekennzeichnet durch**
A) ein Lesegerät (102, 2), das
- über dem Durchlauf (Z) des Anbringungsortes der Strichcodes (CB) der Werkstücke (P) angeordnet ist und
- den vorderen (CBA) oder hinteren Rand in Abziehrichtung des von jedem Werkstück (P) getragenen Strichcodes (CB) ermittelt und Lesesignale (SL) liefert,
B) eine Informationsquelle (107, 5), die über Informationen bezüglich der Stichcodes (CB) verfügt und Informationssignale (SD) liefert, und
C) einen Steuerkreis (106, 5), der
- die Lesesignale (SL) und die Informationssignale (SD) empfängt,
- die Lesesignale (SL) und Informationssignale (SD) vergleicht und
- Steuersignale (SC, SC1, SC2) für die Behandlungsvorrichtung (105, 4) in Abhängigkeit von dem Vergleich der Signale (SL; SD) sendet.

2. Anlage nach Anspruch 1, **dadurch gekennzeichnet, daß** die Informationsquelle (107) Informationen bezüglich des zu lesenden Strichcodes (CB) aus einen Lernsystem (109) empfängt.

3. Anlage nach Anspruch 1, **dadurch gekennzeichnet, daß** der Steuerkreis (106) Informationssignale (SP1, SP2) der Antriebsmittel (100, 101, 103, 104) des Trägers (G) empfängt.

4. Anlage nach Anspruch 1, **gekennzeichnet durch**
- eine Meßeinrichtung (32, 13, 14, 104) für die Länge des abgezogenen Werkstücks ausgehend von einem gegebenen Moment,
sowie **dadurch**, daß
- das Lesegerät (2) für den von jedem Werkstück (G, M) getragenen Strich code (CB) die tatsächliche Position des Strichcodes (CB, CBA) ermittelt, wenn sich das Werkstück praktisch in der Stillstandsposition befindet für den auszuführenden Arbeitsvorgang und zum Berechnen einer Korrekturlänge entsprechend dem Unterschied zwischen der theoretischen Position des Strichcodes am Ende des Abziehvorgangs des Werkstücks und seiner mit der Meßeinrichtung erreichten tatsächlichen Position, und
- der Steuerkreis (5) das Signal entsprechend diesem Unterschied zur Berichtigung des Vorzugs des nachfolgenden Werkstücks **durch** Abziehen des Trägers (G) und zum Steuern des Werkzeugs empfängt.

5. Anlage nach Anspruch 4, **dadurch gekennzeichnet, daß** die Meßeinrichtung für die abgezogene Länge der inkrementale Sensor (14) ist, der einem mit einer (32) der Abziehrollen (11, 12, 31, 32) der Abziehvorrichtung (1) einheitlichen Schaltrad (13) zugeordnet ist.

6. Anlage nach Anspruch 1, **dadurch gekennzeichnet, daß** das Werkstück ein Etikett oder eine Hülse und der Träger ein Band oder ein Schlauchbahn ist.

7. Anlage nach Anspruch 1, **gekennzeichnet durch** eine Schneidvorrichtung (4, 41, 42) in Laufrichtung hinter dem Lesegerät (2) in einem Abstand von diesem von einer ganzen Zahl der Länge des Werkstücks (M) und gesteuert in Versatzbetriebsweise **durch** die Steuervorrichtung (5).

## Claims

1. Apparatus for treatment of pieces continuously supplied on a support, such as labels or sleeves for packaging containers, to perform an operation on each piece requiring precise registering of each piece, each piece already being provided with a bar code and occupying a precise and known position relative to the piece, which apparatus comprises:
- a feed device (100, 101, 103, 1, 11, 12, 31, 32) unwinding the support (G),
- a treatment device (105, 4) for performing the operation on the pieces (P),
**characterised by**
A) a reader (102, 2)
* positioned on the passage (Z) of the location of
the bar codes (CB) of the pieces (P),
* detecting the front (CBA) or rear edge in the direction of travel of the bar code (CB) carried by each piece (P) and providing read signals (SL),
B) a data source (107, 5) having available data relating
to the bar codes (CB) and providing data signals (SD),
C) a control circuit (106, 5)
* receiving the read signals (SL) and the data signals (SD),
* comparing the read (SL) and data (SD) signals,
* emitting control signals (SC, SC1, SC2) for the treatment device (105, 4) as a function of the comparison of the signals (SL; SD).

2. Apparatus as described in claim 1,
**characterised by** the fact that
the data source (107) receives data relating to the bar code (CB) to be read, from a learning system (109).

3. Apparatus as described in claim 1,
**characterised by** the fact that
the control circuit (106) receives data signals (SP1, SP2) from the means (100, 101, 103, 104) for driving the support (G).

4. Apparatus as described in claim 1,
**characterised by**
- a means for measuring (32, 13, 14, 104) the length of the piece unwound from a given moment,
- the reader (2) of the bar code (CB) carried by each piece (G, M) detecting the actual position of the bar code (CB CBA) when the piece is practically in the stopping position for the operation to be performed and to calculate a correction length corresponding to the difference between the theoretical position of the bar code on completion of unwinding of the piece and its actual position obtained by the measurement means,
- the control circuit (5) receiving the signal corresponding to this difference to rectify the advance of the following piece by unwinding of the support (G) and to control the tool.

5. Apparatus as described in claim 4,
**characterised by** the fact that
the means for measuring the length unwound is the incremental sensor (14) associated with an indexed wheel (13) rigidly attached to one (32) of the unwinding rollers (11, 12, 31, 32) of the unwinding device (1).

6. Apparatus as described in claim 1,
**characterised by** the fact that
the piece is a label or a sleeve and the support is a strip or a casing.

7. Apparatus as described in claim 1,
**characterised by**
a cutting device (4, 41, 42) downstream of the reader (2) offset from this by a whole number of piece (M) lengths and controlled in offset manner by the control device (5).
